# EUROPÄISCHE PATENTSCHRIFT

(11) **EP 0 719 354 B1**
(45) Veröffentlichungstag und Bekanntmachung des Hinweises auf die Patenterteilung: **01.04.1998**
(21) Anmeldenummer: 94927610.9
(22) Anmeldetag: 13.09.1994
(51) Int. Cl.: D03D 47/34, B65H 51/22

(54) **PROJEKTIL- ODER GREIFERSCHÜTZEN-WEBMASCHINE UND LIEFERGERÄT**
PROJECTILE OR GRIPPER SHUTTLE LOOM AND DELIVERY UNIT
METIER A TISSER A PROJECTILES OU A NAVETTES A PINCE ET APPAREILLAGE D'ALIMENTATION

(30) Priorität: 15.09.1993 SE 9303084; 04.10.1993 SE 9303266
(43) Veröffentlichungstag der Anmeldung: 03.07.1996
(73) Patentinhaber: IRO AB, S-523 01 Ulricehamn (SE)
(72) Erfinder: THOLANDER, Lars Helge Gottfrid, S-52338 Ulricehamn (SE); FRITZSON, Joachim, S-52338 Ulricehamn (SE)
(74) Vertreter: Grünecker, Kinkeldey, Stockmair & Schwanhäusser Anwaltssozietät
(86) Internationale Anmeldenummer: EP9403059
(87) Internationale Veröffentlichungsnummer: WO9508013

(56) Entgegenhaltungen:
- DE-A- 2 225 918
- DE-A- 2 623 916
- DE-B- 2 028 543
- GB-A- 2 163 782
- US-A- 3 411 548
- US-A- 3 958 404

## Beschreibung

Die Erfindung betrifft eine Projektil- oder Greiferschützen-Webmaschine gemäß dem Oberbegriff von Anspruch 1 sowie ein Liefergerät gemäß dem Oberbegriff des Anspruchs 16.

Bei einer aus US-A-34 11 548 (Fig. 1 bis 5) bekannten Projektil-Webmaschine wird der Schußfaden von der Trommel unter einem das Stirnende der Trommel umfassenden, zylindrischen Ringkörper in die Abzugsöse gezogen, hinter der die gesteuerte Fadenbremse angeordnet ist. Der Ringkörper begrenzt zwar die Größe des sich beim Abziehen bildenden Fadenballons, jedoch nur in einem engen axialen Bereich. Vor und hinter dem Ringkörper entsteht jeweils ein kräftiger Fadenballon, der bremst und dadurch das Spannungsniveau im Faden unzweckmäßig erhöht. Ferner wird beim Schließen der Fadenbremse die kinetische Energie des Fadenballons frei, wodurch Faden aus den Windungen auf der Trommel nachgezogen wird, bis sich eine oder mehrere Schlaufen losen Fadens bilden, die zu Störungen beim nächsten Eintragvorgang führen, vor allem wenn sie sich am Ringkörper oder an der Abzugsöse verhängen.

Bei einer aus DE-B-20 28 543 bekannten Projektil-Webmaschine ist am Liefergerät ein innenseitig glatter Abzugskonus mit einem Zwischenabstand über eine kegelige Stirnnase der Trommel gestülpt, um die Ballonbildung zu begrenzen. Der Abzugskonus kann axial verstellt werden. Die Wirkung des innenseitig glatten Abzugskonus ist bei den hohen Fadengeschwindigkeiten in modernen Webmaschinen dieses Typs nicht ausreichend. Es kann sich ein zwar räumlich begrenzter Ballon bilden, der im Konus eine große Fadenklänge speichert, die sich bei der Abbremsung entspannt und zur Schlingen- oder Schlaufenbildung führt.

Gemäß der vorerwähnten US-34 11 548 (Fig. 8 bis 13) ist es deshalb bereits vor ca. 30 Jahren vorgeschlagen worden, eine zusätzliche Bremse an der Trommel anzuordnen, z.B. einen Bürstenring oder einen Filzring, der die Trommel berührt und den Faden durch Klemmen festlegt. Damit soll dem Nachziehen von Faden aus den Windungen auf der Trommel bei Freiwerden der kinetischen Energie im Fadenballon nach Abbremsen des Fadens durch die gesteuerte Fadenklemme entgegengewirkt werden. Eine derartige zusätzliche Bremse an der Trommel hat jedoch den gravierenden Nachteil einer fadengeschwindigkeitsabhängig stark progressiv zunehmenden Bremswirkung, die das Spannungsniveau im Faden unzulässig steigert. Aus diesen Gründen ist in der US-A-34 11 548 vorgesehen, diese zusätzliche Bremse axial vorübergehend zu verstellen, um ihren Einfluß zeitweilig zu reduzieren. Diese Bewegungssteuerung ist technisch außerordentlich aufwendig und wegen der großen zu bewegenden Massen träge.

Moderne Projektil-Webmaschinen arbeiten mit sehr hohen Fadengeschwindigkeiten, z.B. bis zu 1500m/min. Ohne zusätzliche Bremse an der Trommel des Liefergeräts entstehen beim Abbremsen des Fadens durch die gesteuerte Fadenklemme Schlaufen, die zu häufigen Störungen führen. Deshalb hat es sich in der Praxis durchgesetzt, eine zusätzliche Bremse an der Trommel vorzusehen, etwa der in den Fig. 8 bis 15 der US-A-34 11 548 gezeigten Art, wobei diese zusätzliche Bremse allerdings passiv in einer vorgewählten Stellung verbleibt, weil eine axiale Bewegungssteuerung der zusätzlichen Bremse bei hochtourigen modernen Webmaschinen technisch kaum zu realisieren ist. Die Bremse berührt mit Borsten, Zähnen oder Lamellen aktiv die Trommel. Die dadurch bedingte fadengeschwindigkeitsabhängige Bremswirkung führt zu einem unvertretbar hohen Spannungsniveau im Faden und ist eine Quelle für häufige Fadenbrüche und Störungen.

Der Erfindung liegt die Aufgabe zugrunde, eine Projektil- oder Greiferschützen-Webmaschine sowie ein Liefergerät für eine solche Webmaschine anzugeben, bei denen trotz hoher Fadengeschwindigkeiten die Gefahr von Betriebsstörungen durch lose Fadenschlaufen spürbar verringert wird.

Die gestellte Aufgabe wird mit den im Patentanspruch 1 bzw. im Patentanspruch 16 enthaltenen Merkmalen gelöst.

Der Hohlkörper läßt nur mehr einen oder mehrere extrem kleine Fadenballons entstehen, in dem bzw. in denen relativ wenig überschüssige Fadenlänge gespeichert ist. Zusätzlich entziehen die Vorsprünge dem Ballon permanent kinetische Energie. Erstaunlicherweise wird durch diesen Kombinationseffekt das Spannungsniveau im abgezogenen Faden auch bei hohen Fadengeschwindigkeiten in modernen Webmaschinen dieses Typs sehr niedrig. Von besonderem Vorteil ist bei oder nach einer Abbremsung des Fadens durch die gesteuerte Fadenbremse stromab des Liefergerätes, daß in dem kleinen Fadenballon nur so wenig kinetische Energie enthalten ist, daß einerseits aus den Windungen auf der Trommel kaum mehr Faden nachgezogen wird, und außerdem die durch das Einrücken der gesteuerten Fadenbremse freiwerdende, geringe Energie durch Kollision des Fadens mit den Vorsprüngen sehr rasch und wirksam aufgezehrt wird. Der sich dann gegebenenfalls entspannende Faden bildet keine herabhängenden Schlaufen mehr, sondern wird auf einer der Ablageflächen geordnet abgelegt, so daß der nächste Eintragvorgang störungsfrei beginnt. Die Kombination der bremsenfreien Trommel des Liefergeräts mit dem Hohlkörper beseitigt überraschend einfach die Notwendigkeit, bei modernen Webmaschinen dieses Typs eine zusätzliche Bremse zum Verhindern der gefährlichen Schlaufenbildung nach Einrücken der gesteuerten Fadenbremse vorzusehen und den Nachteil des des hohen Fadenspannungsniveaus während des Hauptteils des Eintragvorgangs in Kauf zu nehmen.

In der Garn-Spultechnik ist es zwar üblich (DE-A-26 23 916), an einer Kreuzspule stirnseitig einen hohlen Kegelstumpf mit innenseitigen Vorsprüngen anzuordnen, die den Fadenballon so klein halten, daß er auch bei hoher Abspulgeschwindigkeit wenig Platz beansprucht und nur eine geringe Bremswirkung (niedrige Fadenspannung) hat. Jedoch ist hierbei wegen des kontinuierlichen Betriebs unerheblich, wie sich der Faden bei einem abrupten Verzögern oder Anhalten verhält.

Auch beim Spinnen, Dublieren und Twisten von gesponnenen Fadenmaterial mittels einer schnellaufenden Spindel ist es gemäß US 39 58 404 üblich, einen Ballon-Begrenz-Ring die Spindel umfassen zu lassen. Dieser Ring besitzt nach innen vortretende Vorsprünge, die zusätzlich schräg gestellt sind, um im Kontakt mit dem Faden dessen lokal konzentrierte Erwärmung bis zum Abschmelzen durch eine vergrößerte Kontaktfläche zu vermeiden. Jedoch wird das Verfahren kontinuierlich durchgeführt, so daß es unerheblich ist, wie sich das Fadenmaterial bei einem abrupten Stillstand verhält.

Der Hohlkörper kann gemäß Anspruch 2 bezüglich der Trommelachse ein Drehkörper sein und ist dann einfach herstellbar. Es läßt sich eine in Umfangsrichtung gleichförmige Störung für den Faden bei der Ballonbildung einstellen. Entlang der Erzeugenden des Hohlkörpers ergeben sich lange Ablageflächen für den verzögerten oder angehaltenen Faden.

Der Hohlkörper ist gemäß Anspruch 3 kein bezüglich der Trommelachse rotationssymmetrischer Körper. Die Vorsprünge und die Ablageflächen werden allein durch die Querschnittsform des Hohlkörpers erzeugt.

Zweckmäßig ist gemäß Anspruch 4 ein sternförmiger Innen-querschnitt zum Stören und für das Ablegen des Fadens.

Zusätzlich können gemäß Anspruch 5 auf den Innenwandbereichen, die grundsätzliche Vorsprünge definieren, weitere Vorsprünge vorgesehen sein, um eine Mischform aus geometrisch durch den Querschnitt erzeugten Vorsprüngen und zusätzlichen Vorsprüngen zu schaffen.

Gemäß Anspruch 6 wird der Faden bei der Ballonbildung bereits beim Abheben von der Umfangsfläche der Trommel störend beeinflußt.

Gemäß Anspruch 7 liegt der Hohlkörper vor dem Abzugsrand der Trommel. Gegebenenfalls sind im Bereich der Trommel zusätzliche Störmaßnahmen vorgesehen, etwa gemäß Anspruch 8 ein Ringkörper, der eine glatte Innenfläche haben kann.

Baulich einfach setzt gemäß Anspruch 9 der Ringkörper den Hohlkörper fort.

Gemäß Anspruch 10 können auch an der Innenseite des Ringkörpers Vorsprünge vorgesehen sein, die gleich oder ähnlich den Vorsprüngen sind. Es ist denkbar, eine andere Art, eine andere Anzahl oder eine andere Verteilung der Vorsprünge im Ringkörper als im Hohlkörper zu wählen.

Gemäß Anspruch 11 wird der Hohlkörper und gegebenenfalls der Ringkörper stabil abgestützt. Axiale Verstellbarkeit läßt die Wirkung des Hohlkörpers auf die jeweilige Fadenqualität bzw. auf die jeweiligen Arbeitsbedingungen einstellen.

Die Materialien gemäß Anspruch 12 passen praktisch zu allen vorkommenden Fadenqualitäten. Der Hohlkörper, bzw. der Hohlkörper mit seinem Ringkörper, ist leicht, stabil und verschleißarm.

Für die Praxis geeignete Dimensionen gehen aus Anspruch 13 hervor. Der Hohlkörper ist auf die Form und Größe der Trommel abgestimmt.

Gemäß Anspruch 14 ist eine kurze freie Fadenlänge zwischen der Abzugsöse und der gesteuerten Fadenbremse sichergestellt, so daß der Faden nicht seitlich ausweicht. Am zweckmäßigsten ist die Fadenbremse sogar an der Abzugsöse angeordnet.

Gemäß Anspruch 15 ist die Abzugsöse durch die Einlauföse der gesteuerten Fadenbremse ersetzt.

Das Liefergerät gemäß Anspruch 16 ermöglicht ein störungsfreies Zuliefern des Schußfadens mit hohen Fadengeschwindigkeiten zu Projektil- oder Greiferschützen-Webmaschinen, wobei sich wegen des kleinen Ballons ein niedriges Fadenspannungsniveau über den Hauptteil des Eintragvorgangs ergibt, während beim oder nach dem Abbremsen des Fadens durch die gesteuerte Fadenbremse sich keine gefährliche Fadenüberschußlänge bildet und gefährliche Schlaufen unterdrückt werden. Eine zusätzlich passive Bremse auf der Trommel des Liefergeräts, wie sie bisher erforderlich war, ist entbehrlich.

Das Liefergerät gemäß Anspruch 17 ist kompakt und betriebssicher.

Anhand der Zeichnung werden Ausführungsformen der Erfindung erläutert. Es zeigen:
- Fig. 1: eine schematische Seitenansicht einer Projektil- oder Greiferschützen-Webmaschine,
- Fig. 2: ein Detail aus Fig. 1 in einer Vorderansicht und einem Längsschnitt,
- Fig. 3: ein abgeändertes Detail in einem Längsschnitt,
- Fig. 4: eine Stirnansicht und einen teilweisen Längsschnitt eines Schußfaden-Liefergeräts für eine Projektil- oder Greiferschützen-Webmaschine, und
- Fig. 5 - 12: schematische Detailvarianten.

An einer Projektil- oder Greiferschützenwebmaschine L ist in Fig. 1 ist eine Schußfadenliefervorrichtung S angebracht. Obwohl zum abwechselnden Arbeiten meist mehrere Liefervorrichtungen S zum abwechselnden Arbeiten vorgesehen sind, ist nur eine Liefervorrichtung dargestellt. Die Liefervorrichtung S ist ein Liefergerät F für einen Schußfaden Y, und ist mit einem innenseitig Vorsprünge V aufweisenden Hohlkörper K und einer Abzugsöse E ausgestattet. Stromab der Abzugsöse E ist eine gesteuerte Fadenbremse B vorgesehen, die entweder für sich gehaltert oder am Liefergerät F festgelegt ist.

Der Schußfaden Y wird von einer Vorratsspule 1 in ein Gehäuse 2 in etwa koaxial mit einer Achse X eingeführt. Ein drehantreibbares Aufwickelorgan 3 bildet Windungen W auf einer Trommel 4 mit annähernd zylindrischer Umfangs- oder Hüllfläche. An einem Ausleger 5 ist der Hohlkörper K in einer Halterung 6, vorzugsweise axial, verstellbar, beim freien Stirnende der Trommel 4 festgelegt. Die Abzugsöse E ist am Ausleger 5 mit einem Halter 7 befestigt. Die gesteuerte Fadenbremse B befindet sich in kurzem Abstand hinter der Abzugsöse E oder schließt sich unmittelbar an, wobei dann die Abzugsöse E gleichzeitig die Einlauföse der Fadenbremse bilden kann. Die Fadenbremse B wird z.B. über eine Steuerleitung 10 von einer Steuervorrichtung C abhängig vom Webtakt der Webmaschine L gesteuert, so daß der Schußfaden Y am Ende eines Eintragvorgangs (bei einer Projektilwebmaschine) abgebremst wird, wenn das Projektil 12 in einer Fangvorrichtung 14 zum Stillstand kommt. Bei einer Greiferschützen-Webmaschine L wird am Eintragende gebremst, und zusätzlich in einer Übergangsphase, in der ein Bringergreifer 12 den Schußfaden an einen Nehmergreifer in einem strichliert angedeuteten Übergangsbereich 15 im Webfach 13 übergibt. Eine Übergabevorrichtung 11 übergibt den Schußfaden Y an den Greifer bwz. das Projektil 12. Während des Hauptteils des Eintragvorgangs ist die gesteuerte Fadenbremse B geöffnet.

Der Hohlkörper K gemäß den Fig. 1 und 2 hat die Form eines Kegelstumpfmantels mit einer dünnen Wand 16, einem großdurchmeßrigen Ende 17 und einem kleindurchmeßrigen Ende 18, das eine Durchgangsöffnung 19 definiert. Die Kegelachse des Hohlkörpers K stimmt mit der Achse X des Liefergeräts F überein. An der Innenseite des Hohlkörpers K stehen gleichmäßig oder ungleichmäßig verteilte Vorsprünge V nach innen vor, die, z.B., warzenartig, kuppelartig, pyramidenförmig oder auch rippenförmig (wie bei 22 angedeutet) ausgebildet sind.

Der Hohlkörper K gemäß den Fig. 1, 2 und 4 greift mit dem großdurchmeßrigen Ende 17 über einen gerundeten oder verjüngten Abzugsrand 26 am Stirnende der Trommel 4. Ein Endabschnitt der Umfangsfläche der Trommel 4 wird (ringförmiger Spalt) von einem zylindrischen Ringkörper R umfaßt, der bei der gezeigten Ausführungsform eine Fortsetzung des Hohlkörpers K ist. Die Innenwand 24 des Ringkörpers R ist entweder glatt, oder ebenfalls mit nach innen vortretenden Vorsprüngen V (Fig. 6) versehen. 23 ist die Übergangslinie vom kegeligen Hohlkörper K zum Ringkörper R. Der Ringkörper R ist gegebenenfalls vom Hohlkörper K getrennt gehaltert und von diesem beabstandet.

Der Hohlkörper K ist gemäß Fig. 4 mit dem Ringkörper R an einem Ring 127 befestigt, der mit einem Spannband 128 in der Halterung 6 am Ausleger 5 sitzt. Eine Verstellschraube 125 dient zum axialen Verstellen des Hohlkörpers K. Der Faden Y läuft beispielsweise bei geradem Fadenweg vom Abzugsrand 26, ohne das kleindurchmeßriqe Ende des Hohlkörpers K zu berühren, zur Abzugsöse E. Die gesteuerte Fadenbremse B ist in Fig. 4 unmittelbar hinter der Abzugsöse E bzw. an dieser angeordnet. Der Hohlkörper K besteht wie auch der Ringkörper R zweckmäßigerweise aus Leichtmetall. Die Vorsprünge V sind von außen eingepreßte oder eingedrückte Vertiefungen.

Bei der Ausführungsform gemäß Fig. 4 erstreckt sich der Ringkörper R über ca. 44mm vom Abzugsrand 26 nach hinten, und zwar bis über den Bereich, in dem auf der Trommel 4 Windungen W liegen. Der zwischen dem Ringkörper R und der Umfangsfläche der Trommel 4 vorliegende Ringspalt hat eine Weite von ca. 5mm. Der konische Teil des Hohlkörpers K hat einen Spitzenwinkel von ca. 120°. Die Höhe der Vorsprünge V über der Innenwand beträgt zwischen 2 und 5mm, wobei der Durchmesser der warzenartigen Vorsprünge V bei einem Kegelwinkel von ca. 120° bei ca. 10 bis 20mm beträgt.

In Fig. 3 ist ein konischer Hohlkörper K dargestellt, der dem Hohlkörper K der Fig. 1, 2 und 4 in der Form entspricht. I deutet eine gerade Grunderzeugende des Hohlkörpers K an. Alternativ könnte die Grunderzeugende auch eine bezüglich der Trommelachse X konvexe Bogenlinie II oder eine konkave Bogenlinie III sein.

In den Fig. 5 und 6 ist angedeutet, daß der Hohlkörper K über das Stirnende der Trommel 4 greift. Dann ist der Außendurchmesser der Trommel 4 kleiner als der Innendurchmesser am großdurchmeßrigen Ende des Hohlkörpers K. Es ist aber auch denkbar, den Hohlkörper K gemäß Fig. 5 in einem Abstand vor der Trommel 4 zu positionieren. Dann ist zweckmäßigerweise das großdurchmeßrige Ende des Hohlkörpers K in etwa gleich dem Trommeldurchmesser oder kleiner.

Gemäß Fig. 6 greift der Hohlkörper K mit dem integrierten Ringkörper R entweder über das Stirnende der Trommel 4 (strichliert angedeutet), oder er ist in einem Abstand vor dem Stirnende der Trommel 4 angeordnet. Im ersten Fall ist der Durchmesser des Ringkörpers R und des großdurchmeßrigen Endes des kegeligen Teils des Hohlkörpers K größer als der Außendurchmesser der Trommel 4. Im zweiten Fall ist der Durchmesser entweder gleich oder bevorzugt kleiner als der Trommeldurchmesser. In Fig. 6 ist ferner angedeutet, daß der Hohlkörper K Ablageflächen A für den Schußfaden Y bildet, auf denen der Schußfaden Y nach einer Abbremsung vorübergehend so abgelegt wird, daß er nirgends frei nach unten hängt.

In Fig. 7 ist in ausgezogenen Linien eine abgeänderte Ausführungsform eines Hohlkörpers K gezeigt, der beispielsweise ein Abschnitt eines Profilrohres 20 ist, das einen vieleckigen Innen-Querschnitt (gezeigt ist ein Querschnitt in der Form eines gleichseitigen Dreiecks) besitzt und sich mit zur Trommelachse X parallelen Längskanten vor dem Stirnende der Trommel 4 (strichliert angedeutet) befindet. Die Trommelachse X geht zweckmäßigerweise durch den Flächenschwerpunkt des Innenquerschnitts des Hohlkörpers K. Zwischen den mit 21 bezeichneten Ecken des Innenquerschnittes liegen gerade oder gegebenenfalls gewölbte Innenwandbereiche 23 vor, die als nach innen vortretende Vorsprünge zum Beeinflussen der Schußfadenbewegung in Umlaufrichtung um die Trommelachse dienen. Gegebenenfalls sind auf den Innenwandbereiche 23 zusätzliche Vorsprünge 22, V entsprechend den Vorsprüngen des kegeligen Hohlkörpers K gemäß Fig. 5, vorgesehen.

In Fig. 7 ist ferner strichliert angedeutet, daß der Hohlkörper K eine sich konisch erweiternde Verlängerung 24 aufweist, die mit gleichem Innenquerschnitt fortgesetzt ist und gegebenenfalls über das Stirnende der Trommel 4 greift bzw. diesem mit einem Abstand gegenübersteht. Der Innenquerschnitt des Hohlkörpers K bzw. der konischen Verlängerung 24 ist zweckmäßigerweise kleiner als der Querschnitt der Trommelhüllfläche. Dies ist keine unbedingte Voraussetzung. Der Hohlkörper K gemäß den Fig. 7 und 8 könnte auch - wie bei II und III gezeigt, bogenförmig eingezogen oder bogenförmig gewölbt verlaufen.

In Fig. 9 ist der Hohlkörper K ähnlich dem von Fig. 7 und 8, wobei er sich in Richtung zur Abzugsöse E konisch verjüngt. Die Innenwandbereiche 23, die die Ecken 21 verbinden, bilden die Vorsprünge V im mit einem Mantel 25 ausgebildeten Hohlkörper K. Ferner definieren die Innenwandbereiche 23 Ablageflächen A für den entspannten abgebremsten Schußfaden. Innerhalb des konischen Verlaufs des Hohlkörpers K gemäß Fig. 9 könnte auch eine Einschnürung oder Auswölbung im Verlauf der Längskanten entsprechend den strichpunktierten Linien II und III mit Einwärtsneigung zur Abzugsöse gewählt werden.

In Fig. 10 ist der Innenquerschnitt des Hohlkörpers K sternförmig mit zick-zack-förmig zueinander angestellten Innenwandbereichen 28, die die Vorsprünge V und die Ablageflächen A definieren. Der Hohlkörper K gemäß Fig. 10 könnte mit gleichbleibendem Innenquerschnitt ein Rohrabschnitt 27, oder konisch - wie bei 27' angedeutet - sein.

In Fig. 11 ist der Hohlkörper K ein zylindrischer Rohrabschnitt 30 mit axial begrenzten nach innen vorspringenden Vorsprüngen V, z.B. am vorderen und hinteren Ende. Die Innenwand bildet Ablageflächen A. Der Hohlkörper K gemäß Fig. 11 könnte konisch oder gewölbt bzw. eingeschnürt sein.

In Fig. 12 ist ein ringförmiger Hohlkörper K dargestellt, der einen Grundkörper 29 mit nach innen vortretenden Vorsprüngen V besitzt, zwischen denen Ablageflächen A vorliegen. Der Hohlkörper K gemäß Fig. 12 ist koaxial zur Trommelachse. Die Vorsprünge V könnten auch gerundet oder anders geformt sein. Ferner können sie aus der Ebene des Grundkörpers 29 entweder zur Trommel oder zur Abzugsöse oder abwechselnd ausgebogen sein. Es könnten mehrere solcher Hohlkörper hintereinander angeordnet werden.

Es könnte die Abzugsöse E im Ende des Hohlkörpers E gelagert sein bzw. das Ende des Hohlkörpers A als Abzugsöse ausgebildet werden. Es ließe sich die gesteuerte Fadenbremse B dann direkt am Hohlkörper K anbringen. Als gesteuerte Fadenbremse B wird zweckmäßigerweise eine den Faden klemmende Fadenbremse B verwendet, wie dies bei Projektilwebmaschinen üblich ist.

## Patentansprüche

1. Projektil- oder Greiferschützen-Webmaschine (L), mit einem Schußfaden-Liefergerät (F), das eine stationäre Trommel (4) für Überkopfabzug eines in Windungen (W) auf der Trommel (4) gespeicherten Schußfadens (4) aufweist, mit einer im Fadenweg stromab der Trommel (4) koaxial zu dieser angeordneten Abzugsöse (E) und mit einer stromab der Abzugsöse (E) vorgesehenen, webmaschinentaktabhängig steuerbaren Fadenbremse (B), wobei der Fadenweg von der Umfangsfläche der Trommel (4) zur Abzugsöse (E) zumindest in einem axial begrenzten Abschnitt von wenigstens einem zur Trommelachse (X) koaxialen Hohlkörper (K) umgriffen ist **dadurch gekennzeichnet**, daß der Hohlkörper(K) an seiner Innenseite mehrere nach innen vortretende, im Abstand von der Trommel (4) endende Ballon-Stör- und Bremselemente in Form von in Umfangsrichtung wirkenden Vorsprüngen (V) sowie Ablageflächen (A) für den Schußfaden (Y) aufweist.

2. Webmaschine nach Anspruch 1, **dadurch gekennzeichnet**, daß die Innenseite des Hohlkörpers (K) eine gerade oder eine bezüglich der Trommelachse (X) konkav oder konvex gekrümmte Grunderzeugende (I, II, III) hat, die entweder parallel zur Trommelachse (Y) (Zylinderform) oder in Richtung zur Abzugsöse (E) nach innen schräg geneigt (Konusform) ist.

3. Webmaschine nach den Ansprüchen 1 und 2, **dadurch gekennzeichnet**, daß der Hohlkörper (K) ein Abschnitt (20) eines Profilrohres mit einem Vieleck-Innenquerschnitt ist, vorzugsweise mit einem regelmäßigen Vieleck-Querschnitt, z.B. einem Dreieckquerschnitt, und daß die zwischen den Ecken (21) des Querschnitts verlaufenden Innenwandbereiche (23) die Ballon-Stör- und Bremselemente (V) und die Ablageflächen (A) bilden.

4. Webmaschine nach den Ansprüchen 1 und 2, **dadurch gekennzeichnet**, daß der Hohlkörper (K) im Querschnitt eine sternförmige Innenseite, z.B mit zick-zackförmig aneinanderstoßenden Innenwandbereichen (28), besitzt.

5. Webmaschine nach den Ansprüche 3 und 4, **dadurch gekennzeichnet**, daß von den Innenwandbereichen (23, 28) weitere Vorsprünge (V) nach innen vortreten.

6. Webmaschine nach wenigstens einem der vorhergehenden Ansprüche, **dadurch gekennzeichnet**, daß der Hohlkörper (K) von der Seite der Fadenöse (E) her über einen Abzugsrand (26) der Trommel reicht.

7. Webmaschine nach wenigstens einem der Ansprüche 1 bis 5, **dadurch gekennzeichnet**, daß der Hohlkörper (K) zwischen einem Abzugsrand (26) der Trommel (4) und der Abzugsöse (E) angeordnet ist und daß, vorzugsweise, der Innenquerschnitt des Hohlkörpers an zumindest einer Stelle zwischen dem Abzugsrand und der Abzugsöse kleiner als der Querschnitt der Hüllfläche der Trommel (4) ist.

8. Webmaschine nach Anspruch 1, **dadurch gekennzeichnet**, daß die Trommel (4) eine bis zum Abzugsrand (26) in etwa achsparallel verlaufende Hüllfläche besitzt, und daß ein zylindrischer Ringkörper (R) die Hüllfläche nahe des Abzugsrandes (26) mit radialem Abstand umfaßt.

9. Webmaschine nach Anspruch 8, **dadurch gekennzeichnet**, daß der Ringkörper (R) eine, vorzugsweise einstückige, zylindrische Fortsetzung eines innenseitige Vorsprünge (V) und Ablageflächen (A) aufweisenden Hohlkörpers (K) ist.

10. Webmaschine nach den Ansprüchen 1 und 8, **dadurch gekennzeichnet**, daß an der Innenseite des Ringkörpers (R) ebenfalls nach innen vortretende Vorsprünge (V) vorgesehen sind, deren innenliegende Endbereiche von der Trommel beabstandet sind.

11. Webmaschine nach wenigstens einem der Ansprüche 1 bis 10, **dadurch gekennzeichnet**, daß der Hohlkörper (K), und gegebenenfalls der Ringkörper (R), in einer Halterung (6) an einem Ausleger (5) des Speichergeräts (F), vorzugweise axial verstellbar, festgelegt ist bzw. sind.

12. Webmaschine nach wenigstens einem der Ansprüche 1 bis 11, **dadurch gekennzeichnet**, daß der Hohlkörper (K) ein Leichtmetall-, Metall- oder Kunststofformteil ist.

13. Webmaschine nach wenigstens einem der Ansprüche 1 bis 12, **dadurch gekennzeichnet**, daß bei einem Trommeldurchmesser von ca. 100mm der konische Hohlkörper (K) mit einem Kegel-Spitzenwinkel von ca. 120° einen großen Enddurchmesser von ca. 110mm, einen kleinen Enddurchmesser von ca. 41mm und eine axiale Höhe von ca.30mm aufweist, daß die Abzugsöse (E) ca.47mm vom Stirnende der Trommel (4) beabstandet ist, und daß der gegebenenfalls vorgesehene Ringkörper (R) bei einem Innendurchmesser von ca. 110mm eine axiale Länge von ca. 44mm aufweist, und daß die Vorsprünge (V) kuppel- oder pyramidenförmig mit einer Höhe zwischen 2 und 5mm ausgebildet sind.

14. Webmaschine nach Anspruch 1, **dadurch gekennzeichnet**, daß die gesteuerte Fadenbremse (B) nahe an der Abzugsöse (E), vorzugsweise unmittelbar an der Abzugsöse (E), angebracht ist.

15. Webmaschine nach Anspruch 1, **dadurch gekennzeichnet**, daß die Abzugsöse (E) eine Einlauföse der gesteuerten Fadenbremse (B) ist.

16. Liefergerät (F) für eine Projektil- oder Greiferschützen-Webmaschine (B), mit einer an einem Gehäuse (2) stationär angebrachten Trommmel (4), auf die mittels eines drehantreibbaren Aufwickelorgans (3) ein Schußfaden (4) in Windungen aufwickelbar und von der der Schußfaden (4) aus den Windungen überkopf durch eine zur Trommel (4) koaxiale, vor deren Stirnende angeordnete Fadenöse (E) über einen Abzugsrand der Trommel (4) abziehbar ist, **dadurch gekennzeichnet**, daß das Liefergerät (F) wenigstens einen zur Trommel koaxialen Hohlkörper (K) aufweist, dessen Innenseite mehrere nach innen vortretende, von der Trommel (4) beabstandete Ballon-Stör- und Bremselemente in Form von in Umfangsrichtung wirkenden Vorsprüngen (V) sowie Ablageflächen (A) für den Schußfaden (Y) aufweist.

17. Liefergerät nach Anspruch 16, **dadurch gekennzeichnet**, daß stromab und an oder unmittelbar bei der Abzugsöse (E) eine gesteuerte Fadenbremse (B) angeordnet ist.

## Claims

1. A projectile or gripper shuttle loom (L) comprising a weft-thread delivery unit (F) having a stationary drum (4) for overend withdrawal of a weft yarn (Y) stored in windings (W) on said drum (4), a withdrawal eye (E) arranged in a yarn path downstream of said drum (4) and coaxial thereto, and a yarn brake (B) which is provided downstream of said withdrawal eye (E) and is controllable in response to the loom cycle, with said yarn path being enclosed from the circumferential surface of said drum (4) to said withdrawal eye (E) at least in an axially limited segment by at least one hollow body (K) which is coaxial to drum axis (X), **characterized in** that said hollow body (K) on its inner side has a plurality of inwardly protruding ballooning, disturbing and braking elements which end at some distance from said drum (4) while forming circumferentially acting projections (V) and deposit surfaces (A) for said weft yarn (Y).

2. A loom according to claim 1, **characterized in** that the inner side of said hollow body (K) has a generatrix (I, II, III) which is either straight or is concave or convex relative to said drum axis (X) and which is either in parallel with said drum axis (X) (cylindrical shape) or inwardly obliquely inclined towards said withdrawal eye (E) (conical shape).

3. A loom according to claims 1 and 2, **characterized in** that said hollow body (K) is a section (20) of a profile tube with a polygonal inner cross-section, preferably with a regular polygonal cross-section, i.e. a triangular cross-section, and that inner wall portions (23) which extend between corners (21) of said cross-section form said ballooning, disturbing and braking elements (V) and said deposit surfaces (A).

4. A loom according to claims 1 and 2, **characterized in** that, when viewed in cross-section, said hollow body (K) has a star-shaped inner side, for instance with inner wall portions (28) abutting on one another in zigzag-shaped fashion.

5. A loom according to claims 3 and 4, **characterized in** that further projections (V) protrude inwardly from said inner wall portions (23, 28).

6. A loom according to at least one of the preceding claims, **characterized in** that said hollow body (K) extends from the side of yarn eye (E) over a withdrawal edge (26) of said drum.

7. A loom according to at least one of claims 1 to 5, **characterized in** that said hollow body (K) is arranged between a withdrawal edge (26) of said drum (4) and said withdrawal eye (E), and that preferably the inner cross-section of said hollow body is smaller, at least at a point between said withdrawal edge and said withdrawal eye, than the cross-section of the enveloping surface of said drum (4).

8. A loom according to claim 1, **characterized in** that said drum (4) has an enveloping surface extending in approximately axially parallel fashion up to said withdrawal edge (26), and that a cylindrical annular body (R) surrounds said enveloping surface near said withdrawal edge (26) at a radial distance.

9. A loom according to claim 8, **characterized in** that said annular body (R) is a preferably integral cylindrical extension of a hollow body (K) comprising projections (V) and deposit surfaces (A) on its inside.

10. A loom according to claims 1 and 8, **characterized in** that the inside of said annular body (R) has also provided thereon inwardly protruding projections (V) whose inner end portions are spaced apart from said drum.

11. A loom according to at least one of claims 1 to 10, **characterized in** that said hollow body (K) and, optionally, said annular body (R) is/are fixed in a mounting (6) on an extension arm (5) of said delivery unit (F), preferably in an axially adjustable manner.

12. A loom according to at least one of claims 1 to 11, **characterized in** that said hollow body (K) is a shaped part of light metal, metal or plastics.

13. A loom according to at least one of claims 1 to 12, **characterized in** that at a drum diameter of about 100 mm said conical hollow body (K) which has a cone angle of about 120° includes a large end diameter of about 110 mm, a small end diameter of about 41 mm and an axial height of about 30 mm, that said withdrawal eye (E) is spaced apart from the face end of said drum (4) approximately 47 mm, and that the optionally provided annular body (R) has an axial length of approximately 44 mm at an inner diameter of about 110 mm, and that said protrusions (V) are formed as domes or pyramid-shaped members having a height of between 2 and 5 mm.

14. A loom according to claim 1, **characterized in** that said controlled yarn brake (B) is provided near said withdrawal eye (E), preferably directly next to said withdrawal eye (E).

15. A loom according to claim 1, **characterized in** that said withdrawal eye (E) is a feeding eye of said controlled yarn brake (B).

16. A delivery unit (F) for a projectile or gripper shuttle loom (B), comprising a drum (4) stationarily mounted on a housing (2), on which a weft yarn (Y) can be wound in windings by means of a rotationally drivable winding unit (3) and from which said weft yarn (Y) can be withdrawn from said windings in overend fashion over a withdrawal edge of said drum (4) through a yarn eye (E) which is coaxial to said drum (4) and arranged in front of the face end of said drum, **characterized in** that said delivery unit (F) comprises at least one hollow body (K) which is coaxial to said drum and whose inside comprises a plurality of inwardly protruding ballooning, disturbing and braking elements which are spaced apart from said drum (4) while forming circumferentially acting projections (V) and deposit surfaces (A) for said weft yarn (Y).

17. The delivery unit according to claim 16, **characterized in** that a controlled yarn brake (B) is arranged downstream of or on or directly at said withdrawal eye (E).

## Revendications

1. Métier à tisser à projectiles ou à navettes à pince (L), comprenant un appareillage d'alimentation en fil de trame (F), qui présente un tambour stationnaire (4) pour un déroulement à la défilée d'un fil de trame (4) accumulé en enroulements (W) sur le tambour (4), un oeillet de déroulement (E) qui est agencé dans le parcours du fil en aval du tambour (4), coaxialement à ce dernier, et un frein de fil (B) qui est prévu en aval de l'oeillet de déroulement (E) et qui peut être commandé en fonction du rythme du métier à tisser, le trajet du fil de la surface périphérique du tambour (4) à l'oeillet de déroulement (E) étant entouré, au moins dans une section axialement limitée, par au moins un corps creux (K) coaxial à l'axe du tambour (X), caractérisé en ce que le corps creux (K) présente sur sa face interne plusieurs éléments de perturbation de ballon et de freinage en ressaut vers l'intérieur, qui se terminent à distance du tambour (4) et qui sont sous la forme de saillies (V) agissant dans le sens périphérique, ainsi que des surfaces d'appui (A) pour le fil de trame (Y).

2. Métier à tisser suivant le revendication 1, caractérisé en ce que la face interne du corps creux (K) présente une génératrice de base (I, II, III) qui est droite ou courbée de manière convexe ou concave par rapport à l'axe du tambour (X) et qui est parallèle à l'axe du tambour (Y) (forme cylindrique) ou inclinée vers l'intérieur en direction de l'oeillet de déroulement (E) (forme conique).

3. Métier à tisser suivant l'une des revendications 1 et 2, caractérisé en ce que le corps creux (K) est un tronçon (20) d'un tube profilé ayant une section transversale interne polygonale, de préférence une section transversale polygonale régulière, par exemple une section transversale triangulaire, et en ce que les zones de paroi interne (23) qui s'étendent entre les angles (21) de la section transversale forment les éléments de perturbation de ballon et de freinage (V) et les surfaces d'appui (A).

4. Métier à tisser suivant l'une des revendications 1 et 2, caractérisé en ce que le corps creux (K) possède, en section transversale, une face interne en forme d'étoile, par exemple avec des zones de paroi interne (28) qui se rattachent l'une à l'autre en forme de zigzag.

5. Métier à tisser suivant l'une des revendications 3 et 4, caractérisé en ce que des saillies supplémentaires (V) font ressaut vers l'intérieur à partir des zones de paroi interne (23, 28).

6. Métier à tisser suivant au moins l'une des revendications précédentes, caractérisé en ce que le corps creux (K) passe, en partant du côté de l'oeillet (E) pour le fil, par-dessus un bord de déroulement (26) du tambour.

7. Métier à tisser suivant au moins l'une des revendications 1 à 5, caractérisé en ce que le corps creux (K) est agencé entre un bord de déroulement (26) du tambour (4) et l'oeillet de déroulement (E) et en ce que, de préférence, la section transversale interne du corps creux est, en au moins un endroit entre le bord de déroulement et l'oeillet de déroulement, plus petite que la section transversale de la surface d'enveloppe du tambour (4).

8. Métier à tisser suivant la revendication 1, caractérisé en ce que le tambour (4) comporte une surface d'enveloppe qui s'étend jusqu'au bord de déroulement (26) suivant une allure approximativement parallèle à l'axe, et en ce qu'un corps annulaire cylindrique (R) entoure la surface d'enveloppe à proximité du bord de déroulement (26), à une certaine distance radiale.

9. Métier à tisser suivant la revendication 8, caractérisé en ce que le corps annulaire (R) est un prolongement cylindrique, de préférence d'une pièce, d'un corps creux (K) présentant des saillies du côté interne (V) et des surfaces d'appui (A).

10. Métier à tisser suivant l'une des revendications 1 et 8, caractérisé en ce que, sur la face interne du corps annulaire (R), sont également prévues des saillies (V) en ressaut vers l'intérieur dont les zones d'extrémité situées à l'intérieur sont à distance du tambour.

11. Métier à tisser suivant au moins l'une des revendications 1 à 10, caractérisé en ce que le corps creux (K), et éventuellement le corps annulaire (R), est ou sont fixés, de préférence d'une manière axialement réglable, dans un support (6) d'un porte-à-faux (5) de l'appareillage d'alimentation (F).

12. Métier à tisser suivant au moins l'une des revendications 1 à 11, caractérisé en ce que le corps creux (K) est une pièce façonnée en métal léger, en métal ou en matière synthétique.

13. Métier à tisser suivant au moins l'une des revendications 1 à 12, caractérisé en ce que, pour un diamètre de tambour d'environ 100 mm, le corps creux conique (K) ayant un angle au sommet du cône d'environ 120° présente un grand diamètre d'extrémité d'environ 110 mm, un petit diamètre d'extrémité d'environ 41 mm et une hauteur axiale d'environ 30 mm, en ce que l'oeillet de déroulement (E) est à une distance d'environ 47 mm de l'extrémité frontale du tambour (4) et en ce que le corps annulaire (R) éventuellement prévu présente pour un diamètre interne d'environ 110 mm une longueur axiale d'environ 44 mm et en ce que les saillies (V) sont réalisées en forme de coupoles ou de pyramides ayant une hauteur comprise entre 2 et 5 mm.

14. Métier à tisser suivant la revendication 1, caractérisé en ce que le frein de fil commandé (B) est agencé à proximité de l'oeillet de déroulement (E), de préférence directement sur l'oeillet de déroulement (E).

15. Métier à tisser suivant la revendication 1, caractérisé en ce que l'oeillet de déroulement (E) est un oeillet d'entrée du frein de fil commandé (B).

16. Appareillage d'alimentation (F) pour un métier à tisser à projectiles ou à navettes à pince (B), comprenant un tambour (4) qui est agencé de manière stationnaire sur un boîtier (2) et sur lequel un fil de trame (4) peut être enroulé en enroulements au moyen d'un organe d'enroulement (3) entraînable en rotation et à partir duquel le fil de trame (4) peut être déroulé des enroulements à la défilée par un oeillet pour le fil (E) coaxial au tambour, qui est agencé devant son extrémité frontale, par-dessus un bord de déroulement du tambour (4), caractérisé en ce que l'appareillage d'alimentation (F) présente au moins un corps creux (K) coaxial au tambour dont la face interne présente plusieurs éléments de perturbation de ballon et de freinage qui font ressaut vers l'intérieur, sont situés à distance du tambour (4) et sont sous la forme de saillies (V) agissant dans le sens périphérique, ainsi que des surfaces d'appui (A) pour le fil de trame (Y).

17. Appareillage d'alimentation suivant la revendication 16, caractérisé en ce qu'un frein de fil commandé (B) est agencé en aval de l'oeillet de déroulement (E), sur lui ou directement près de lui.
